# EUROPÄISCHE PATENTSCHRIFT

(11) **EP 2 014 865 B1**
(45) Veröffentlichungstag und Bekanntmachung des Hinweises auf die Patenterteilung: **06.07.2016**
(21) Anmeldenummer: 08405130.9
(22) Anmeldetag: 13.05.2008
(51) Int. Cl.: E06B 9/171, E06B 9/262, E06B 9/46

(54) **Vorrichtung und Verfahren zum Verbinden von Bändern eines Rolladen- oder Lammellenbehangs mit der Wickelwelle**
Device and method for binding hanging tapes of a roller shutter or lamellae hanging with the winding shaft
Dispositif et procédé de liaison de bandes d'un volet roulant ou d'un rideau de lamelles à l'aide d'un arbre d'entraînement

(30) Priorität: 13.07.2007 CH 11292007
(43) Veröffentlichungstag der Anmeldung: 14.01.2009
(73) Patentinhaber: Griesser Holding AG, 8355 Aadorf (CH)
(72) Erfinder: Lang, Stefan, 8280 Kreuzlingen (CH); Gollmer, Werner, 73252 Lenningen (DE)
(74) Vertreter: Gachnang, Hans Rudolf

(56) Entgegenhaltungen:
- DE-U1- 20 319 507
- DE-U1- 29 504 742
- DE-U1- 29 603 976
- DE-U1-202006 007 416

## Beschreibung

Gegenstand der Erfindung ist eine Verbindung mindestens eines Bandes eines Behangs mit einer Welle, ein Halteteil dieser Verbindung und ein Verfahren zum Verbinden mindestens eines Bandes eines Behangs mit einer Welle gemäss den Merkmalen der Patentansprüche 1, 7 und 8.

Roll- und Rafflamellenstoren sowie Rollläden umfassen jeweils einen Behang mit Lamellen bzw. Stäben, die an Haltebändern wie z.B. textilen Zug- und/oder Tragbändern befestigt sein können. Es ist bekannt, solche Bänder z.B. mittels schraubbarer Briden bzw. Klemmen oder durch Kleben jeweils direkt an einer Aufzugswelle zu befestigen. Die Montage des Behangs erfolgt herkömmlich an einer am Bau vorinstallierten Aufzugswelle, fortan auch kurz Welle genannt. Dies ist relativ umständlich und aufwändig, da die Welle in der Regel in einer oben an einer Gebäudeaussparung ausgebildeten Sturznische mit eingeschränkter Zugänglichkeit angeordnet ist, und da jedes Band einzeln derart an der Welle befestigt werden muss, dass der Behang bezüglich der Gebäudeaussparung bzw. seitlich an der Gebäudeaussparung angeordneter Führungsprofile ausgerichtet ist. Herkömmlich können an der Welle sehnenartig durchgehende Öffnungen ausgenommen sein, durch welche die Bänder hindurchgeschlauft und an der Welle befestigt werden.

Aus der DE-U1-20319507 ist eine Feder zum Befestigen und Sichern eines Rollladens an einer rechteckigen Aussparung einer achteckigen Aufzugswelle bekannt. Die Feder umfasst ein Band mit einer Ausstanzung und zwei hakenartig umgeformten federnden Zungen im Bereich des oberen Bandendes. Die Zungen werden in die Aussparung an der Welle eingedrückt. Am unteren Ende der Feder ist der Rollladen befestigt.

Die DE-U1-29504742 offenbart einen Rollladenpanzer, an dessen Oberkante bandartige Einhängefedern aus einem leicht biegbaren Material hervorragen. Die Endbereiche dieser Bänder sind als trapezförmige Kopfteile mit nutartigen Hinterschneidungen ausgebildet. Zum Befestigen der Einhängefedern werden die Laschen am Ende des Kopfteils umgebogen und in einen Längsschlitz an der Aufzugswelle eingeschoben, wo sie wieder in ihre ursprüngliche Lage zurückfedern und Anschläge bilden, welche die Einhängefedern an der Welle halten.

In der DE-U1-202006007416 wird ein Verbindungselement zum wieder lösbaren Verbinden eines Markisentuchs an einer Wickelwelle beschrieben. Das Verbindungselement umfasst eine Rastvorrichtung mit zwei federnden Schenkeln, die mit einer in Längsrichtung der Wickelwelle ausgebildeten Nut rastend verbindbar sind. Das Markisentuch ist am Verbindungselement angenäht und/oder festgeklebt.

Die DE-U1-29603976 offenbart eine Vorrichtung zum Befestigen eines Rollladenbehangs an einem Aufrollrohr mit quer zu dessen Drehachse eingelassenen Öffnungen. In diese Öffnungen werden Hilfsvorrichtungen eingehakt, die wiederum zum Einhaken von Bändern in Gestalt von Stahllamellen ausgebildet sind, wobei diese Stahllamellen einen durch Kerben begrenzten Kopf umfassen. Sowohl zur Befestigung der Hilfsvorrichtung am Aufrollrohr als auch zur Befestigung des Bandes an der Hilfsvorrichtung werden federnde Rastelemente benutzt, nämlich die U-förmig gebogenen Haken der Hilfsvorrichtung und der Endbereich des Bandes mit der Engstelle im Bereich der Kerben.

Es ist Aufgabe der vorliegenden Erfindung, eine kostengünstige, einfache und lösbare Verbindungvon Bändern eines Behangs mit einer Aufzugswelle sowie ein Halteteil einer solchen Verbindung zu schaffen. Diese Aufgabe wird gelöst durch eine Verbindung, ein Halteteil und durch ein Verfahren zum Verbinden mindestens eines Bandes eines Behangs mit einer Welle gemäss den Merkmalen der Patentansprüche 1 und 7 und 8.

Die Verbindung umfasst je eine an den abgelängten, über die obersten Stäbe oder Lamellen des Behangs hinausragenden oberen Enden der Bänder befestigte Haltevorrichtung, insbesondere eine Spange mit einer aus der Bandfläche schräg hervorragenden federnden Zunge.

Diese Spangen werden in je eine an der Welle ausgebildete Ausnehmung eingeschoben. Die Gestalt und die Abmessungen dieser Ausnehmung sind so bemessen, dass die Zunge der Spange beim Einschieben in die Ausnehmung durch Anlage an der ihr zugewandten Seite der Ausnehmung federnd zurückgebogen wird. An dieser Seitenwand ist ein kleiner Absatz ausgebildet. Sobald die Zunge über diesen Absatz hinausgeschoben wird, federt sie nach aussen und wird dann aufgrund der wirkenden Federkraft wieder leicht gegen die Seitenwand der Ausnehmung gedrückt. Nach dem Prinzip eines Widerhakens wird jetzt das Herausziehen des Bandes aus der Ausnehmung verhindert. Zum Lösen des Bandes wird die Spange innerhalb der Ausnehmung durch Hochstossen des Bandes oder z.B. mit einem Schraubendreher weiter in die Ausnehmung hinein gestossen. Mit einem spachtelartigen Werkzeug kann die Federzunge hintergriffen und das Einhaken der Zunge am Absatz beim anschliessenden herausziehen der Spange aus der Ausnehmung verhindert werden. Die Montage und Demontage des Behangs ist somit mühelos und ohne Justierarbeiten möglich. Insbesondere muss die Aufzugswelle nur von der Seite mit den Einschuböffnungen für die Bänder her zugänglich sein. Anhand einiger Figuren wird die Erfindung im Folgenden am Beispiel eines Lamellenstores näher beschrieben. Dabei zeigen
- Figur 1: Eine Ansicht einer an einer Aufzugswelle ausgebildeten Spule mit daran angeschlossenem Zugband,
- Figur 2: einen Querschnitt durch die Anordnung in Figur 1 entlang der Linie A-A,
- Figur 3: eine Ansicht eines Halteteils in Gestalt einer Spange,
- Figur 4: eine Abwicklung der Spange aus Figur 3,
- Figur 5: ein in Figur 2 mit der Linie B umkreistes Detail im Bereich der Spange.

Figur 1 zeigt einen Teil einer Aufzugsvorrichtung für einen Behang (nicht dargestellt) bei einem Store. In der Regel umfasst ein solcher Store eine oben in einer Gebäudeaussparung parallel zu Lamellen oder Stäben des Behangs ausgerichtete Aufzugswelle, fortan kurz Welle 1 genannt. Je nach Ausbildung des Behangs sind ein oder mehrere orthogonal zu den Stäben oder Lamellen ausgerichtete Bänder 3 mit der Welle 1 oder einer koaxial mit der Welle 1 verbundenen Spule 5 derart verbunden, dass sie am Mantel der um eine Aufzugsachse f drehbar gelagerten Welle 1 oder Spule 5 auf- und abgewickelt werden können. Da sich die Art der Bandbefestigung an der Spule 5 nicht von jener an der Welle 1 unterscheidet, wird im Folgenden stellvertretend nur die Befestigung an der Welle 1 beschrieben. Ein- oder beidseitig eines oder mehrerer der genannten Bänder 3 können flanschartige Bandführungen 7 ausgebildet sein. Die Bänder 3 können nebst der Verbindung mit der Welle 1 je nach Art des Behangs z.B. nur mit einer Unterschiene oder mit mehreren oder allen Lamellen oder Stäben des Behangs verbunden sein (nicht dargestellt). Bei einem Behang mit mehreren Bändern 3 können diese gleiche oder unterschiedliche Funktionen haben und z.B. als Aufzugsbänder, Tragbänder oder Wendebänder eingesetzt werden. Bei Rollladen und Roll-Lamellenstoren können auch die Stäbe bzw. Lamellen an der Welle 1 auf- und abgerollt werden.

Figur 2 zeigt einen Querschnitt der Aufzugsvorrichtung aus Figur 1 entlang der Linie A-A. An der Welle 1 ist von der im Wesentlichen zylindrischen Mantelfläche her eine Ausnehmung 9 mit einer Eingangsöffnung 11 ausgebildet. Die Ausnehmung 9 hat vorzugsweise mindestens abschnittweise einen rechteckigen Querschnitt mit einer Breite s1. Die Ausnehmung 9 kann z.B. bezüglich der Welle 1 radial oder - wie dargestellt - sehnenartig angeordnet sein. Sie kann sackartig oder - wie dargestellt - tunnelartig bzw. durchgehend ausgebildet sein.

An den oberen Enden der mit der Welle 1 zu verbindenden Bänder 3 ist eine Haltevorrichtung ausgebildet, die ein federndes Rast- oder Schnappelement umfasst. Figur 3 zeigt eine solche aus einem Blech, insbesondere einem Federstahlblech gefertigte Haltevorrichtung in Gestalt einer Spange 13 mit einem sprungbrettartig ausgebildeten, mit der angrenzenden Oberfläche der Spange 13 einen spitzen Winkel α einschliessenden Zunge 15. Figur 4 zeigt eine Abwicklung der Spange 13 aus Figur 3. Sie umfasst einen ersten Schenkel 17 mit einem ersten Abschnitt 17a und einem zweiten Abschnitt 17b sowie orthogonal dazu einen zweiten Schenkel 19 mit einem Anfangsabschnitt 19a, einem mittleren Abschnitt 19b und einem Endabschnitt 19c. Der rechteckige erste Abschnitt 17a des ersten Schenkels 17 ist identisch mit dem Anfangsabschnitt 19a des zweiten Schenkels 19 und wird auch als Verbindungszone 21 bezeichnet.

Der zweite Schenkel 19 ist zweifach je U-förmig nach innen umgeformt, derart, dass der Anfangsabschnitt 19a, der mittlere Abschnitt 19b und der Endabschnitt 19c stapelartig und parallel zueinander angeordnet sind, wobei der Endabschnitt 19c zwischen dem Anfangsabschnitt 19a bzw. der Verbindungszone 21 und dem mittleren Abschnitt 19b angeordnet ist.

Das Ende des Bandes 3 ist derart zwischen benachbarten Abschnitten 19a, 19b, 19c des zweiten Schenkels 19 der Spange 13 geklemmt und um einen oder mehrere dieser Abschnitte 19a, 19b, 19c gewickelt, dass das Band 3 kraftschlüssig mit der Spange 13 verbunden ist. Das Band 3 ragt zwischen der Verbindungszone 21 der beiden Schenkel 17, 19 und dem Endabschnitt 19c des zweiten Schenkels 19 auf Seite des Endes der Zunge 15 aus der Spange 13 hervor. Zusätzlich können Mittel zum formschlüssigen Verbinden des Bandes 3 mit der Spange 13 vorgesehen sein, z.B. an der Spange 13 vorstehende, gestanzte Zacken (nicht dargestellt). Die Spange 13 kann auch in anderer Weise ausgebildet sein und z.B. in der Abwicklung eine oder mehrere weitere Laschen umfassen, die beispielsweise zum Vereinfachen des Loslösens der Spange 13 aus der Ausnehmung 9 genutzt werden können (nicht dargestellt). Im Bereich der Öffnung 11 ist ein in die Ausnehmung 9 vorspringender Absatz 23 ausgebildet. Beim Einschieben der Haltevorrichtung wird die seitlich vorstehende Zunge 15 durch den Absatz 23 leicht in Richtung der angrenzenden Verbindungszone 21 gedrückt und federt wieder nach aussen, sobald das freie Ende der Zunge 15 den Absatz 23 überwunden hat. Da die Breite des Bandendes mit der angeschlossenen Spange 13 im unbelasteten Zustand etwas grösser ist als die Breite s1 der Ausnehmung 11, wird die Zunge 15 durch die wirkende Federkraft über den Absatz 23 gedrückt, sodass ein Herausziehen des Bandes 3 nicht bzw. nur mit Hilfe eines Werkzeugs möglich ist.

## Patentansprüche

1. Verbindung mindestens eines Bandes (3) eines Behangs mit einer Welle (1), wobei der Behang parallel zueinander angeordnete Lamellen oder Stäbe umfasst, und wobei die Welle (1) parallel und das Band (3) orthogonal zu den Längskanten der Lamellen oder Stäbe ausgerichtet sind und wobei am mit der Welle (1) verbundenen Ende des Bandes (3) ein Halteteil befestigt ist, **dadurch gekennzeichnet, dass** dieses Halteteil als Spange (13) aus einem zusammenhängenden, umgeformtem Blech gefertigt ist und eine Zunge (15) umfasst, die als sprungbrettartiges federndes Element einer Rast- oder Schnappverbindung ausgebildet ist, wobei diese Zunge (15) mit der daran angrenzenden Oberfläche der Spange (13) einen spitzen Winkel α einschliesst und nach dem Prinzip eines Widerhakens das Herausziehen des Bandes (3) aus einer wellenseitigen Ausnehmung (9) mit einem Absatz (23) verhindert.

2. Verbindung nach Anspruch 1, **dadurch gekennzeichnet, dass** das Blech des Halteteils in der Abwicklung zwei orthogonal zueinander ausgerichtete Schenkel (17, 19) mit einer gemeinsamen rechteckigen Verbindungszone (21) umfasst, und dass der erste Schenkel (17) angrenzend an die Verbindungszone (21) V-förmig nach aussen umgeformt ist, wobei der aussen liegende Endabschnitt die Zunge (15) bildet.

3. Verbindung nach Anspruch 2, **dadurch gekennzeichnet, dass**, der zweite Schenkel (19) zweifach je U-förmig nach innen umgeformt ist, derart, dass drei Abschnitte (19a, 19b, 19c) des zweiten Schenkels (19) stapelartig und parallel zueinander angeordnet sind, wobei der Endabschnitt (19c) zwischen dem ersten Abschnitt (19a) bzw. der Verbindungszone (21) der beiden Schenkel (17, 19) und dem mittleren Abschnitt (19b) angeordnet ist.

4. Verbindung nach Anspruch 3, **dadurch gekennzeichnet, dass** das Ende des Bandes (3) zwischen benachbarten Abschnitten (19a,19b,19c) des zweiten Schenkels (19) der Spange (13) geklemmt und um den zweiten Schenkel (19) gewickelt ist, derart, dass das Band (3) kraftschlüssig mit der Spange (13) verbunden ist, und dass das Band (3) zwischen der Verbindungszone (21) der beiden Schenkel (17, 19) und dem Endabschnitt (19c) des zweiten Schenkels (19) auf Seite des Endes der Zunge (15) aus der Spange (13) hervorragt.

5. Verbindung nach einem der Ansprüche 1 bis 4, **dadurch gekennzeichnet, dass** die Ausnehmung (9) an der Welle (1) oder an einer koaxial mit der Welle (1) verbundenen Spule (5) ausgebildet ist und eine Öffnung (11) an der Mantelfläche der Welle (1) bzw. Spule (5) umfasst, und dass der Absatz (23) nahe dieser Öffnung (11) in die Ausnehmung (9) vorsteht.

6. Verbindung nach Anspruch 5, **dadurch gekennzeichnet, dass** ein- oder beidseitig der Ausnehmung (11) flanschartige Bandführungen (7) angeordnet sind.

7. Halteteil zur Verwendung in einer Verbindung nach einem der Ansprüche 1 bis 6, **dadurch gekennzeichnet, dass** dieses Halteteil als Spange (13) aus einem zusammenhängenden, umgeformtem Blech gefertigt ist und eine nach dem Prinzip eines Widerhakens wirkende Zunge (15) umfasst, die als sprungbrettartiges federndes Element einer Rast- oder Schnappverbindung ausgebildet ist und mit der daran angrenzenden Oberfläche der Spange (13) einen spitzen Winkel α einschliesst.

8. Verfahren zum Verbinden mindestens eines Bandes (3) eines Behangs mit einer Welle (1) mit einer Verbindung gemäss einem der Ansprüche 1 bis 6, **dadurch gekennzeichnet, dass** das am Bandende ausgebildete Halteteil in eine Ausnehmung (9) an der Welle (1) eingeschoben wird, und dass die federnde Zunge (15) beim Überschreiten einer minimalen Einschubtiefe eine Schnapp- oder Rastverbindung mit der Welle (1) eingeht.

## Claims

1. A binding of at least one hanging tape (3) of a hanging with a shaft (1), wherein the hanging comprises lamellae or rods that are arranged parallel to one another, and wherein the shaft (1) is aligned parallel and the hanging tape (3) is aligned in an orthogonal manner to the longitudinal edges of the lamellae or rods and wherein a holding portion is fastened to the end of the hanging tape (3) connected to the shaft (1), **characterized in that** said holding portion is produced as a clasp (13) from an associated, reshaped plate and comprises a tongue (15) which is configured as a spring element in the form of a springboard of a latching or snap connection, wherein said tongue (15) encloses an acute angle α with the adjoining surface of the clasp (13) and prevents the hanging tape (3) from being pulled out of a recess (9) on the side of the shaft having a shoulder (23) in accordance with the principle of a barbed hook.

2. The binding according to Claim 1, **characterized in that** the plate of the holding portion in the winding mechanism comprises two legs (17, 19) aligned in an orthogonal manner towards one another having a joint rectangular connection zone (21), and that the first leg (17) adjoining the connection zone (21) is reshaped outwardly in the form of a V, wherein the external end section forms the tongue (15).

3. The binding according to Claim 2, **characterized in that** the second leg (19) is, in each case, reshaped inwardly twice in the form of a U, such that three sections (19a, 19b, 19c) of the second leg (19) are arranged in stack form and parallel to one another, wherein the end section (19c) is arranged between the first section (19a) and/or the connection zone (21) of the two legs (17, 19) and the middle section (19b).

4. The binding according to Claim 3, **characterized in that** the end of the hanging tape (3) is clamped between neighboring sections (19a, 19b, 19c) of the second leg (19) of the clasp (13) and is wound around the second leg (19) such that the hanging tape (3) is non-positively connected to the clasp (13), and that the hanging tape (3) between the connection zone (21) of the two legs (17, 19) and the end section (19c) of the second leg (19) protrudes from the clasp (13) on the side of the end of the tongue (15).

5. The binding according to any one of Claims 1 to 4, **characterized in that** the recess (9) is configured on the shaft (1) or on a spool (5) coaxially connected to the shaft (1) and comprises an opening (11) on the lateral surface of the shaft (1) and/or spool (5), and that the shoulder (23) projects into the recess (9) close to this opening (11).

6. The binding according to Claim 5, **characterized in that** hanging tape guides (7) in the form of flanges are arranged on one or both sides of the recess (11).

7. A holding portion for use in a binding according to any one of Claims 1 to 6, **characterized in that** said holding portion is produced as a clasp (13) from an associated, reshaped plate and comprises a tongue (15) which acts in accordance with the principle of a barbed hook, said tongue being configured as a spring element in the form of a springboard of a latching or snap connection and enclosing an acute angle α with the adjoining surface of the clasp (13).

8. A method for binding at least one hanging tape (3) of a hanging to a shaft (1) having a binding according to any one of Claims 1 to 6, **characterized in that** the holding portion configured at the end of the hanging tape is inserted into a recess (9) on the shaft (1), and that the springlike tongue (15) enters into a snap or lock connection with the shaft (1) on exceeding a minimum insertion depth.

## Revendications

1. Liaison d'au moins une bande (3) d'un rideau avec un arbre (1), le rideau comprenant des lamelles ou baguettes disposées parallèlement entre elles, et l'arbre (1) étant orienté parallèlement et la bande (3) étant orientée à angle droit par rapport aux arêtes longitudinales des lamelles ou des baguettes, et une partie de retenue étant fixée à l'extrémité de la bande (3) reliée à l'arbre (1), **caractérisée en ce que** cette partie de retenue est constituée en tant qu'agrafe (13) en tôle formée continue et comprend une languette (15) qui est constituée en tant qu'élément élastique du type tremplin d'une liaison par encliquetage ou enclipsage, cette languette (15) formant un angle aigu α avec la surface de l'agrafe (13) qui lui est adjacente et empêchant avec une saillie (23), selon le principe du barbillon, l'extraction de la bande (3) hors d'un creux (9) côté arbre.

2. Liaison selon la revendication 1, **caractérisée en ce que** la tôle de la partie de retenue comprend en développement deux branches (17, 19) orientées à angle droit l'une par rapport à l'autre avec une zone de liaison (21) rectangulaire commune, et **en ce que** la première branche (17) est, de façon adjacente à la zone de liaison (21), formée vers l'extérieur en V, le tronçon d'extrémité situé à l'extérieur formant la languette (15).

3. Liaison selon la revendication 2, **caractérisée en ce que** la deuxième branche (19) est formée doublement à chaque fois vers l'intérieur en U de telle sorte que trois tronçons (19a, 19b, 19c) de la deuxième branche (19) sont disposés en pile et parallèlement entre eux, le tronçon d'extrémité (19c) étant disposé entre le premier tronçon (19a) ou respectivement la zone de liaison (21) des deux branches (17, 19) et le tronçon central (19b).

4. Liaison selon la revendication 3, **caractérisée en ce que** l'extrémité de la bande (3) est coincée entre des tronçons (19a, 19b, 19c) voisins de la deuxième branche (19) de l'agrafe (13) et est enroulée autour de la deuxième branche (19) de telle sorte que la bande (3) est reliée par liaison de force avec l'agrafe (13), et **en ce que** bande (3) dépasse de l'agrafe (13) entre la zone de liaison (21) des deux branches (17, 19) et le tronçon d'extrémité (19c) de la deuxième branche (19) sur le côté de l'extrémité de la languette (15).

5. Liaison selon l'une des revendications 1 à 4, **caractérisée en ce que** le creux (9) est constitué sur l'arbre (1) ou sur une bobine (5) reliée de façon coaxiale à l'arbre (1), et comprend une ouverture (11) sur la surface d'enveloppe de l'arbre (1) ou respectivement de la bobine (5), et **en ce que** la saillie (23) dépasse dans le creux (9) près de cette ouverture (11).

6. Liaison selon la revendication 5, **caractérisée en ce que** des guidages de bande (7) du type bride sont disposés d'un côté ou des deux côtés du creux (11).

7. Partie de retenue destinée à être utilisée dans une liaison selon l'une des revendications 1 à 6, **caractérisée en ce que** cette partie de retenue est réalisée en tant qu'agrafe (13) à partir d'une tôle continue formée et comprend une languette (15), agissant selon le principe d'un barbillon, qui est constituée en tant qu'élément élastique du type tremplin d'une liaison par encliquetage ou enclipsage et forme un angle aigu α avec la surface de l'agrafe (13) qui lui est adjacente.

8. Procédé de liaison d'au moins une bande (3) d'un rideau avec un arbre (1) avec une liaison selon l'une des revendications 1 à 6, **caractérisé en ce que** la partie de retenue constituée à l'extrémité de la bande est insérée dans un creux (9) sur l'arbre (1), et **en ce que** la languette (15) élastique réalise une liaison par encliquetage ou enclipsage avec l'arbre (1) lors du dépassement d'une profondeur d'insertion minimale.
